# EUROPÄISCHE PATENTSCHRIFT

(11) **EP 0 425 895 B1**
(45) Veröffentlichungstag und Bekanntmachung des Hinweises auf die Patenterteilung: **09.06.1993**
(21) Anmeldenummer: 90119907.5
(22) Anmeldetag: 17.10.1990
(51) Int. Cl.: B31B 23/00

(54) **Vorrichtung zum Querschneiden und Querschweissen von Bahnen**
Device for transverse cutting and sealing of webs
Dispositif de coupage et soudage transversal de bandes

(30) Priorität: 02.11.1989 DE 3936515
(43) Veröffentlichungstag der Anmeldung: 08.05.1991
(73) Patentinhaber: Windmöller & Hölscher, D-49525 Lengerich (DE)
(72) Erfinder: Köhn, Uwe, W-4800 Bielefeld 1 (DE)
(74) Vertreter: Gossel, Hans K., Dipl.-Ing.

(56) Entgegenhaltungen:
- DE-A- 3 204 492
- DE-B- 2 755 860
- FR-A- 1 485 253
- GB-A- 944 776
- US-A- 4 101 369
- US-A- 4 105 489

## Beschreibung

Die Erfindung betrifft eine Vorrichtung zum Querschneiden und Querschweißen von Bahnen aus thermoplastischem Kunststoff, vorzugsweise von Schlauchbahnen bei der Herstellung von Beuteln, mit einem die Bahn taktweise um eine Bahnabschnittlänge vorziehenden Vorzugsrollenpaar, einem vorzugsweise parallel zu einer Querschweißeinrichtung angeordneten, vorzugsweise beheizten Querschneidmesser und mit zwei parallel zueinander angeordneten heb- und absenkbaren Leisten, von denen die in Vorschubrichtung vordere als Klemmleiste das zwischen den Backen der Querschweißeinrichtung vorgetragene Bahnende gegen eine Unterlage festklemmt und die zwischen dem Schneidmesser und der Klemmleiste angeordnete Leiste als Spannleiste die zwischen dem Vorzugsrollenpaar und der Klemmleiste eingeklemmte Bahn spannt, bevor das Schneidmesser diese durchtrennt.

Bei einer aus der DE-OS 32 04 492 bekannten Vorrichtung dieser Art kann es vorkommen, daß der zwischen den Backen der Querschweißeinrichtung und unter dem Schneidmesser vorgeschobene und zwischen dem Vorzugsrollenpaar und der Klemmleiste festgelegte Folienbahnabschnitt so lose liegt, daß er durch Absenken der Klemmleiste nicht in der gewünschten Weise gespannt werden kann.

Wird aber durch Absenken der Klemmleiste keine genügende Spannung erreicht, kann kein Trennschnitt erfolgen, bei dem eine eventuelle Verblockung zwischen den Schnittkanten, die durch das beheizte Trennmesser bewirkt werden kann, mit Sicherheit aufgehoben wird.

Aufgabe der Erfindung ist es daher, eine Vorrichtung der eingangs angegebenen Art zu schaffen, bei der die Klemmleiste in dem festgeklemmten Bahnabschnitt eine einen guten und eventuelle Verblockungen aufhebenden Trennschnitt gewährleistende Spannung erzeugt.

Erfindungsgemäß wird diese Aufgabe bei einer Vorrichtung der gattungsgemäßen Art dadurch gelöst, daß das Vorzugsrollenpaar nach einem Vorzug der Bahn eine die Bahn zurückziehende Antriebsbewegung während eines Zeintintervalls erhält, der vor dem Bilden der Querschweißnaht liegt. Bei der erfindungsgemäßen Vorrichtung führt somit das Vorzugsrollenpaar nach einem Vorzug der Bahn eine geringfügige Rückzugsbewegung aus, so daß die eventuell in Falten oder lose liegende Bahn straff gezogen wird.

In weiterer Ausgestaltung der Erfindung ist vorgesehen, daß das Vorzugsrollenpaar die Bahn taktweise um eine Länge vorschiebt, die größer ist als eine Bahnabschnittlänge. Durch die Rückzugsbewegung wird von dem Vorzugsrollenpaar die Überlänge wieder zurückgezogen, so daß die Bahn glattgezogen wird. Dabei ist das Maß der Rückzugsbewegung entsprechend auf das Übermaß der Vorzugslänge abzustimmen.

Zweckmäßigerweise erfolgt das Zurückziehen der Bahn nach deren Festklemmen durch die Spannleiste. Ist das vorgeschobene vordere Ende der Bahn zwischen der Spannleiste und einer Unterlage festgeklemmt, kann diese durch ein Zurückziehen in einwandfreier Weise glattgezogen werden.

Zweckmäßigerweise wird die Bahn um eine Länge zurückgezogen, die der Differenz zwischen der Vorschublänge und der Bahnabschnittlänge entspricht. Die Rückzugslänge kann entsprechend den gewünschten Spannungsverhältnissen angepaßt werden.

Die Spannleiste kann den vorgeschobenen Bahnabschnitt schon während ihres Rückzuges oder aber auch erst nach dem Rückzug spannen.

Weiterhin kann auch das Schneidmesser die Bahn bereits während ihres Rückzuges berühren.

Ein Ausführungsbeispiel der Erfindung wird nachstehend anhand der Zeichnung, in deren einziger Figur ein schematischer Querschnitt durch eine Querschweiß- und Querschneideinrichtung dargestellt ist, näher erläutert.

Bei der in der Zeichnung dargestellten Vorrichtung zur Herstellung von Kunststoffbeuteln zieht das aus den Vorzugswalzen 1,2 bestehende Vorzugswalzenpaar eine Kunststoffschlauchbahn 3 taktweise jeweils um eine Beutellänge vor. Während der Stillstände der Vorzugswalzen 1,2 ist die Kunststoffschlauchbahn 3 zwischen diesen festgeklemmt. Zum gestreckten Vortragen des vorderen Bahnendes der Kunststoffschlauchbahn 3 können nicht dargestellte Blasluftdüsen vorgesehen sein. Ist nun durch die Vorzugsrollen 1,2 ein genügend langes Schlauchbahnstück vorgezogen worden, senkt sich der aus der Klemmleiste 4 bestehende Niederhalter auf ein Gegenlager 5 ab, so daß die Bahn einerseits zwischen den Vorzugswalzen 1,2 und andererseits zwischen der Klemmleiste 4 und dem Gegenlager 5 bzw. dem sich auf diesen bildenden Beutelstapel festgeklemmt ist. Anschließend fährt die Spannleiste 6 nach unten und drückt dabei die Bahn 3 so stark nach unten, daß sich diese mit Spannung über die Nut 7 der Gegendruckleiste 8 legt. Die Bahn 3 wird sodann durch Herunterfahren des oberen Trennmesserhalters 9 mit dem an diesem befestigten Querschneidmesser 10 durchtrennt. Etwa gleichzeitig bzw. unmittelbar anschließend wird durch das dauerbeheizte Schweißbackenpaar 11 die Bodennaht gebildet.

Unmittelbar nach dem Schnitt fährt die Spannleiste 6 in eine noch weiter abgesenkte Lage und drückt dabei den von der Bahn 3 abgetrennten Beutel auf die mit der Gegendruckleiste 8 verbundene Auflageleiste 13. Während dieses Arbeitsschrittes können die Schweißbacken 11 noch geschlossen sein und die Querschweißnaht bilden. Die Auflageleiste 13 weist Durchgangsbohrungen auf, durch die Nadeln 12 nach oben hervorragen, so daß der jeweils zuletzt gebildete Beutel aufgenadelt wird. Die Nadeln 12 sind fest mit dem abgewinkelten Profil des Gegenlagers 5 verbunden.

Auch die Spannleiste 6 weist Bohrungen auf, so daß die einzelnen Beutel auf die Nadeln 12 aufgeschoben werden können. Die Einbuchtung 14 unter der Nut 7 in der Gegendruckleiste 8 dient der stauchungsfreien Ablage der Beutelkanten.

Die anhand der Zeichnung beschriebene Vorrichtung entspricht im wesentlichen der in der DE-OS 32 04 492 beschriebenen Vorrichtung, so daß auf diese zur weiteren Darstellung verwiesen werden kann.

Die hier beschriebene Vorrichtung weicht jedoch von der vorbekannten insofern ab, als die Vorzugsrollen 1,2 des Vorzugsrollenpaares entgegen der durch den Pfeil angedeuteten Vorzugsrichtung der Kunststoffschlauchbahn 3 um ein gewünschtes und vorzugsweise einstellbares Maß zurückgedreht werden können. Durch diese Rückdrehung der Vorzugsrollen 1,2 wird der zuvor frei vorgetragene vordere Bahnabschnitt der Kunststoffschlauchbahn 3 glattgezogen, so daß er weder Falten aufweist noch lose liegt.

## Patentansprüche

1. Vorrichtung zum Querschneiden von Bahnen aus thermoplastischem Kunststoff, vorzugsweise von Schlauchbahnen bei der Herstellung von Beuteln, mit einem die Bahn (3) taktweise um eine Bahnabschnittlänge vorziehenden Vorzugsrollenpaar (1,2), einer Querschweißtrenneinrichtung mit einer Querschweißeinrichtung (11) und einem Querschneidmessen (10), wobei das vorzugsweise beheizte Querschneidmesser vorzugsweise parallel zur Querschweißeinrichtung angeordnet ist, und mit zwei parallel zueinander angeordneten heb- und absenkbaren Leisten (4, 6), von denen die in Vorschubrichtung vordere als Klemmleiste (4) das zwischen die Backen der Querschweißtrenneinrichtung vorgetragene Bahnende gegen eine Unterlage (5) festklemmt und von denen die andere zwischen dem Querschneidmesser und der Klemmleiste angeordnete Leiste als Spannleiste (6) den zwischen dem Vorzugsrollenpaar und der Klemmleiste eingeklemmten Bahnabschnitt spannt, bevor das Querschneidmesser die Bahn durchtrennt,
dadurch gekennzeichnet,
daß das Vorzugsrollenpaar (1,2) nach einem Vorzug der Bahn (3) eine die Bahn zurückziehende Antriebsbewegung während eines Zeitintervalls erhält, der vor dem Bilden der Querschweißnaht liegt.

2. Vorrichtung nach Anspruch 1, dadurch gekennzeichnet, daß das Vorzugsrollenpaar die Bahn (3) taktweise um eine Länge vorschiebt, die größer ist als eine abzutrennende Bahnabschnittlänge.

3. Vorrichtung nach Anspruch 1 oder 2, dadurch gekennzeichnet, daß die zurückziehende Antriebsbewegung nach dem Festklemmen der Bahn (3) durch die Klemmleiste (4) erfolgt.

4. Vorrichtung nach einem der Ansprüche 1 bis 3, dadurch gekennzeichnet, daß die Bahn (3) um eine Länge zurückgezogen wird, die der Differenz zwischen der Vorzugslänge und der abzutrennenden Bahnabschnittlänge entspricht.

5. Vorrichtung nach einem der Ansprüche 1 bis 4, dadurch gekennzeichnet, daß die Spannleiste (6) die Bahn (3) während ihres Rückzuges oder nach dem Rückzug spannt.

6. Vorrichtung nach einem der Ansprüche 1 bis 5, dadurch gekennzeichnet, daß das Querschneidmesser (10) die Bahn (3) bereits während ihres Rückzuges berührt.

## Claims

1. Device for the transverse cutting of webs of thermoplastic material, preferably of tubular webs in the production of bags, having a pair of forward-drawing rollers (1, 2), drawing the web (3) forwards periodically by a web section length; a transverse-sealing cutting device with a transverse sealing device (11) and a transverse cutting knife (10), the preferably heated transverse cutting knife being arranged preferably parallel to the transverse sealing device, and having two raisable and lowerable bars (4, 6) which are arranged parallel to each other and of which the front bar, in the pushing-forward direction, as clamping bar (4) firmly clamps the end of the web brought forward between the jaws of the transverse sealing cutting device against an underlay (5), and of which the other bar, arranged between the transverse cutting knife and the clamping bar, as tensioning bar (6) tensions the web section clamped in between the pair of forward-drawing rollers and the clamping bar before the transverse cutting knife cuts through the web; characterised in that, after a drawing forward of the web (3), a driving movement drawing the web back is imparted to the pair of forward-drawing rollers (1, 2) during a time interval which lies before the forming of the transverse sealing seam.

2. Device according to Claim 1, characterised in that the pair of forward-drawing rollers pushes the web (3) forwards periodically by a length which is greater than a web section length to be cut off.

3. Device according to Claim 1 or 2, characterised in that the drawing-back driving movement takes place after the clamping firm of the web (3) by the clamping bar (4).

4. Device according to one of Claims 1 to 3, characterised in that the web (3) is drawn back by a length which corresponds to the difference between the drawing-forward length and the web section length to be cut off.

5. Device according to one of Claims 1 to 4, characterised in that the tensioning bar (6) tensions the web (3) during its drawing back or after drawing back.

6. Device according to one of Claims 1 to 5, characterised in that the transverse cutting knife (10) is already touching the web (3) during its drawing back.

## Revendications

1. Dispositif pour la coupe transversale de bandes en matière thermoplastique, de préférence de bandes formant gaine lors de la fabrication de sachets, comprenant une paire de galets d'avancement (1,2) faisant avancer la bande (3), en cadence, d'une longueur de tronçon de bande, un dispositif de séparation par soudage transversal comprenant un dispositif de soudage transversal (11) et un couteau de coupe transversal (10), le couteau de coupe transversal chauffé de préférence étant disposé, de préférence, parallèlement au dispositif de soudage transversal et avec deux barres (4,6) parallèles l'une à l'autre et pouvant être relevées et abaissées, dont la barre de serrage (4) avant dans la direction d'avancement serre l'extrémité de bande avancée entre les mâchoires du dispositif de séparation par soudage transversal contre un support (5) et dont l'autre barre disposée entre le couteau de coupe transversal et la barre de serrage, en tant que barre de tension (6), tend le tronçon de bande serré entre la paire de galets d'avancement et la barre de serrage avant que le couteau de coupe transversal ne sépare la bande, caractérisé en ce que la paire de galets d'avancement (1,2) après une avance de la bande (3) reçoit un mouvement d'entraînement retirant la bande pendant un intervalle de temps qui se situe avant la formation du joint soudé transversal.

2. Dispositif selon la revendication 1, caractérisé en ce que la paire de galets d'avancement fait avancer la bande (3), en cadence, d'une longueur qui est plus grande qu'une longueur de tronçon de bande à séparer.

3. Dispositif selon la revendication 1 ou 2, caractérisé en ce que le mouvement d'entraînement provoquant une traction en arrière a lieu après le serrage de la bande (3) par la barre de serrage (4).

4. Dispositif selon l'une des revendications 1 à 3, caractérisé en ce que la bande (3) est retirée d'une longueur qui correspond à la différence entre la longueur de traction vers l'avant et la longueur de tronçon de bande à séparer.

5. Dispositif selon l'une des revendications 1 à 4, caractérisé en ce que la barre de tension (6) tend la bande (3) pendant sa traction en arrière ou après la traction en arrière.

6. Dispositif selon l'une des revendications 1 à 5, caractérisé en ce que le couteau de coupe transversal (10) vient en contact avec la bande (3) déjà pendant sa traction en arrière.
